# EUROPÄISCHE PATENTSCHRIFT

(11) **EP 2 271 838 B1**
(45) Veröffentlichungstag und Bekanntmachung des Hinweises auf die Patenterteilung: **08.06.2011**
(21) Anmeldenummer: 09726240.6
(22) Anmeldetag: 02.02.2009
(51) Int. Cl.: F04B 1/04

(54) **PUMPE, INSBESONDERE KRAFTSTOFFHOCHDRUCKPUMPE**
PUMP, PARTICULARLY A HIGH-PRESSURE FUEL PUMP
POMPE, EN PARTICULIER POMPE À CARBURANT HAUTE PRESSION

(30) Priorität: 26.03.2008 DE 102008000824
(43) Veröffentlichungstag der Anmeldung: 12.01.2011
(73) Patentinhaber: Robert Bosch GmbH, 70442 Stuttgart (DE)
(72) Erfinder: BOECKING, Friedrich, 70499 Stuttgart (DE)
(86) Internationale Anmeldenummer: PCT/EP2009/051112
(87) Internationale Veröffentlichungsnummer: WO 2009/118212

(56) Entgegenhaltungen:
- WO-A-03/031816
- WO-A-03/058064
- DE-A1- 10 039 210
- DE-A1- 10 157 076
- DE-A1- 10 313 745
- DE-A1-102004 013 246

## Beschreibung

Die Erfindung geht aus von einer Pumpe, insbesondere einer Kraftstoffhochdruckpumpe, nach der Gattung des Anspruchs 1.

Eine solche Pumpe ist durch die DE 103 13 745 A1 bekannt Diese Pumpe weist wenigstens ein Pumpenelement auf, das einen Pumpenkolben aufweist, der zumindest mittelbar durch eine Antriebswelle in einer Hubbewegung angetrieben wird. Der Pumpenkolben ist in einer Zylinderbohrung eines Gehäuseteils der Pumpe geführt, wobei das Gehäuseteil einen die Zylinderbohrung umgebenden zylindrischen Abschnitt aufweist. Zwischen dem Pumpenkolben und der Antriebswelle ist ein tassenförmiger Stößel angeordnet, der einen der Antriebswelle zugewandten Boden und einen an diesen anschließenden Mantel aufweist. Der Mantel des Stößels ist auf dem zylindrischen Abschnitt des Gehäuseteils verschiebbar geführt, wobei eine Feder vorgesehen ist, durch die der Stößel zur Antriebswelle hin beaufschlagt ist, und wobei der Pumpenkolben mit seiner der Antriebswelle zugewandten Stirnseite am Boden des Stößels anliegt Auf dem Pumpenkolben ist in dessen dem Boden des Stößels zugewandtem Endbereich eine Scheibe befestigt, die einen größeren Außendurchmesser aufweist als der Pumpenkolben. Der Pumpenkolben ist mit der Scheibe im Stößel mittels eines an der Scheibe angreifenden Sicherungselements in Richtung der Längsachse des Pumpenkolbens gesichert. Als Sicherungselement dient dabei die Feder, durch die die Scheibe in Anlage am Boden des Stößels gehalten wird. Hierdurch wird jedoch unter Umständen keine ausreichende Sicherung der Verbindung des Pumpenkolbens mit dem Stößel erreicht

### Vorteile der Erfindung

Die erfindungsgemäße Pumpe mit den Merkmalen gemäß Anspruch 1 hat demgegenüber den Vorteil, dass eine zuverlässige Sicherung der Verbindung des Pumpenkolbens mit dem Stößel mit einem einfach ausgebildeten Sicherungselement erreicht ist.

In den abhängigen Ansprüchen sind vorteilhafte Ausgestaltungen und Weiterbildungen der erfindungsgemäßen Pumpe angegeben. Durch die Ausbildung gemäß Anspruch 4 kann der Pumpenkolben auf besonders einfache Weise hergestellt werden. Mit dem Merkmal gemäß Anspruch 5 ist eine einfache Befestigung der Scheibe auf dem Pumpenkolben ermöglicht.

### Zeichnung

Ein Ausführungsbeispiel der Erfindung ist in der Zeichnung dargestellt und in der nachfolgenden Beschreibung näher erläutert Es zeigen Figur 1 eine Pumpe in einem Längsschnitt und Figur 2 einen Ausschnitt der Pumpe in einem Querschnitt entlang Linie II-II in Figur 1 in vergrößerter Darstellung.

### Beschreibung des Ausführungsbeispiels

In den Figuren 1 und 2 ist eine Pumpe dargestellt, die insbesondere eine Kraftstoffhochdruckpumpe für eine Kraftstoffeinspritzeinrichtung einer Brennkraftmaschine ist Die Pumpe weist ein Gehäuse 10 auf, das mehrteilig ausgebildet sein kann und in dem eine rotierend angetriebene Antriebswelle 14 um eine Drehachse 15 drehbar gelagert ist Die Antriebswelle 14 weist wenigstens einen Exzenter 16 auf, der exzentrisch zur Drehachse 15 der Antriebswelle 14 ausgebildet ist. Alternativ kann die Antriebswelle 14 anstelle des Exzenters 16 auch wenigstens einen Nocken aufweisen. Die Pumpe weist wenigstens ein oder mehrere Pumpenelemente 18 mit jeweils einem Pumpenkolben 20 auf, der durch den Exzenter 16 oder Nocken der Antriebswelle 14 zumindest mittelbar in einer Hubbewegung in zumindest annähernd radialer Richtung zur Drehachse 15 der Antriebswelle 14 angetrieben wird. Es kann auch vorgesehen sein, dass die Pumpe keine eigene Antriebswelle 14 aufweist und der Pumpenkolben 20 des Pumpenelements 18 durch eine Welle der Brennkraftmaschine angetrieben wird, die einen Exzenter 16 oder Nocken aufweist.

Der Pumpenkolben 20 ist in einer Zylinderbohrung 22 eines Gehäuseteils 24 der Pumpe dicht geführt. Mit seinem der Antriebswelle 14 abgewandten Ende begrenzt der Pumpenkolben 20 in der Zylinderbohrung 22 einen Pumpenarbeitsraum 26. Der Pumpenarbeitsraum 26 weist über ein in diesen hinein öffnendes Einlassrückschlagventil 30 eine Verbindung mit einem von einer Förderpumpe 32 herführenden Zulauf 34 auf, über den der Pumpenarbeitsraum 26 beim radial nach innen zur Drehachse 15 der Antriebswelle 14 gerichteten Saughub des Pumpenkolbens 20 mit Kraftstoff befüllt wird. Der Pumpenarbeitsraum 26 weist außerdem über ein aus diesem heraus öffnendes Auslassrückschlagventil 36 eine Verbindung mit einem Ablauf 38 auf, der beispielsweise zu einem Kraftstoffhochdruckspeicher 40 führt und über den beim radial nach außen von der Drehachse 15 der Antriebswelle 14 weg gerichteten Förderhub des Pumpenkolbens 20 Kraftstoff aus dem Pumpenarbeitsraum 26 verdrängt wird.

Das Gehäuseteil 24 weist einen flanschartigen Bereich 42 auf, der am Gehäuseteil 12 aufliegt, und einen vom Bereich 42 abstehenden zylindrischen Abschnitt 44 auf. Die Zylinderbohrung 22 verläuft ausgehend von der Stirnseite des Abschnitts 44 durch den Abschnitt 44 bis in den Bereich 42, wo der Pumpenarbeitsraum 26 angeordnet ist. Im Bereich 42 sind auch das Einlassventil 30 und das Auslassventil 36 angeordnet. Am Übergang vom Bereich 42 zum Abschnitt 44 ist ein im Durchmesser gegenüber dem Abschnitt 44 größerer Zentrierbund 43 vorgesehen, der mit geringem Spiel in eine Bohrung 46 im Gehäuse 12 eintritt und eine Zentrierung des Gehäuseteils 24 bezüglich des Gehäuses 12 sicherstellt.

Zwischen dem Pumpenkolben 20 und dem Exzenter 16 oder Nocken der Antriebswelle 14 ist ein tassenförmiger Stößel 50 angeordnet. Der Stößel 50 weist einen der Antriebswelle 14 zugewandten Boden 52 und einen sich an diesen von der Antriebswelle 14 weg anschließenden Mantel 54 auf, wobei der Boden 52 und der Mantel 54 einstückig oder als separate, miteinander verbundene Bauteile ausgebildet sein können. Der Mantel 54 des Stößels 50 ist auf dem zylindrischen Abschnitt 44 des Gehäuseteils 24 mit geringem Spiel verschiebbar geführt. Die Längsachse des Stößels 50 ist dabei zumindest annähernd identisch mit der Längsachse 23 der Zylinderbohrung 22 und der Längsachse des Pumpenkolbens 20. Vom Mantel 54 des Stößels 50 ragt nahe dem Boden 52 ein Ringbund 56 nach außen, zwischen dem und dem Flansch 42 des Gehäuseteils 24 eine vorgespannte Feder 58 eingespannt ist, die vorzugsweise eine Schraubendruckfeder ist.

Der Pumpenkolben 20 weist über seine gesamte Länge einen konstanten Durchmesser auf und ragt mit seinem der Antriebswelle 14 zugewandten Ende aus der Zylinderbohrung 22 heraus. Nahe dem aus der Zylinderbohrung 22 ragenden Ende des Pumpenkolbens 20 ist auf diesem eine im Außendurchmesser gegenüber dem Pumpenkolben 20 größere Scheibe 60 befestigt. Die Scheibe 60 ist vorzugsweise auf den Pumpenkolben 20 aufgepresst. Die Scheibe 60 kann wie in Figur 2 dargestellt in ihrem am Pumpenkolben 20 anliegenden radial inneren Bereich eine größere Dicke aufweisen als in ihrem radial äußeren Bereich, wobei hierdurch zum Boden 52 des Stößels 50 hin an der Scheibe 60 eine Stufe gebildet ist. Das Ende des Pumpenkolbens 20 ragt in Richtung der Längsachse 23 etwas über die Scheibe 60 hinaus, so dass die Stirnseite 21 des Pumpenkolbens 20 am Boden 52 anliegt, während die Scheibe 60 mit geringem Abstand vom Boden 52 angeordnet ist.

Der Außendurchmesser der Scheibe 60 ist etwas kleiner als der Innendurchmesser des Mantels 54 des Stößels 50 in dem Bereich, in dem die Scheibe 60 innerhalb des Mantels 54 angeordnet ist. Es kann vorgesehen sein, dass der Innendurchmesser des Mantels 54 in dem Bereich, in dem die Scheibe 60 angeordnet ist, etwas kleiner ist als in dem auf dem zylindrischen Abschnitt 44 geführten Bereich des Mantels 54. Hierdurch weist der Mantel 54 im Bereich der Scheibe 60 eine größere Wandstärke auf als in seinem auf dem Abschnitt 44 geführten Bereich. Im Innenumfang des Mantels 54 des Stößels 50 ist eine umlaufende Ringnut 62 eingebracht, in die ein Sicherungselement 64 eingefügt ist, das die Scheibe 60 auf deren dem Boden 52 des Stößels 50 abgewandten Seite radial nach innen übergreift. Das Sicherungselement 64 ist vorzugsweise als elastischer Federring ausgebildet, der in der Ringnut 62 durch seine Vorspannung radial nach außen eingerastet ist. Durch das Sicherungselement 64 und die Scheibe 60 ist der Pumpenkolben 20 im Stößel 50 in Richtung der Längsachse 23 gesichert, der Pumpenkolben 20 mit der Scheibe 60 und der Stößel 50 sind somit in Richtung der Längsachse 23 miteinander verbunden, wobei jedoch eine begrenzte Relativbewegung zwischen dem Stößel 50 und dem Pumpenkolben 20 senkrecht zur Längsachse 23 möglich ist. Der Stößel 50 weist wenigstens eine, vorzugsweise mehrere Öffnungen 66 auf und die Scheibe 60 weist in ihrem Bereich zwischen dem Pumpenkolben 20 und dem Mantel 54 des Stößels 50 wenigstens eine, vorzugsweise mehrere Öffnungen 67 auf. Durch die Öffnungen 66,67 ist der zwischen dem Stößel 50 und dem Abschnitt 44 des Gehäuseteils 24 begrenzte Raum mit dem diesen umgebenden Bereich verbunden, so dass ein Druckausgleich in diesem Raum bei der Hubbewegung des Pumpenkolbens 20 sichergestellt ist.

Auf dem Exzenter 16 der Antriebswelle 14 kann ein Ring 70 drehbar gelagert sein, an dem der Stößel 50 mit seinem Boden 52 anliegt. Der Ring 70 weist dabei im Bereich der Anlage des Bodens 52 des Stößels 50 eine Abflachung 72 auf, wobei der Boden 52 des Stößels 50 ebenfalls zumindest annähernd eben ausgebildet ist, so dass sich eine flächige Anlage zwischen Boden 52 und Ring 70 ergibt. Es kann vorgesehen sein, dass im Querschnitt gemäß Figur 2 betrachtet die Längsachse 23 des Pumpenkolbens 20 gegenüber der Drehachse 15 der Antriebswelle 14 in Drehrichtung 74 der Antriebswelle 14 um einen Abstand 76 versetzt verläuft, so dass die Längsachse 23 die Drehachse 15 nicht schneidet.

Beim Zusammenbau der Pumpe kann außerhalb des Gehäuses 12 die Scheibe 60 auf dem Pumpenkolben 20 befestigt, insbesondere auf diesen aufgepresst werden, anschließend der Pumpenkolben 20 mit der Scheibe 60 in den Stößel 50 eingesetzt werden und das Sicherungselement 64 eingefügt werden. Auf den Verbund aus Pumpenkolben 20 und Stößel 50 kann dann die Feder 58 aufgesetzt werden und diese Baueinheit kann dann am Gehäuseteil 24 eingebaut werden, indem der Pumpenkolben 20 in die Zylinderbohrung 22 eingeführt wird und der Mantel 54 des Stößels 50 auf den Abschnitt 44 aufgeschoben wird. Das Gehäuseteil 24 mit Pumpenkolben 20 und Stößel 50 kann dann in das Gehäuse 12 eingesetzt werden.

## Patentansprüche

1. Pumpe, insbesondere Kraftstoffhochdruckpumpe, mit wenigstens einem Pumpenelement (18), das einen Pumpenkolben (20) aufweist, der zumindest mittelbar durch eine Antriebswelle (14) in einer Hubbewegung angetrieben wird, wobei der Pumpenkolbens (20) in einer Zylinderbohrung (22) eines Gehäuseteils (24) der Pumpe geführt ist, wobei das Gehäuseteil (24) einen die Zylinderbohrung (22) umgebenden zylindrischen Abschnitt (44) aufweist, wobei zwischen dem Pumpenkolben (20) und der Antriebswelle (14) ein tassenförmiger Stößel (50) angeordnet ist, der einen der Antriebswelle (14) zugewandten Boden (52) und einen an diesen anschließenden Mantel (54) aufweist, wobei der Mantel (54) des Stößels (50) auf dem zylindrischen Abschnitt (44) des Gehäuseteils (24) verschiebbar geführt ist, wobei eine Feder (58) vorgesehen ist, durch die der Stößel (50) zur Antriebswelle (14) hin beaufschlagt ist, und wobei der Pumpenkolben (20) mit seiner der Antriebswelle (14) zugewandten Stirnseite (21) am Boden (52) des Stößels (50) anliegt, wobei auf dem Pumpenkolben (20) in dessen dem Boden (52) des Stößels (50) zugewandtem Endbereich eine Scheibe (60) befestigt ist, die einen größeren Außendurchmesser aufweist als der Pumpenkolben (20), und wobei der Pumpenkolben (20) mit der Scheibe (60) im Stößel (50) mittels eines an der Scheibe (60) angreifenden Sicherungselements (64) in Richtung der Längsachse (23) des Pumpenkolbens (20) gesichert ist, **dadurch gekennzeichnet, dass** das Sicherungselement (64) ein Federring ist, der radial nach außen in eine Ringnut (62) im Innenumfang des Mantels (54) des Stößels (50) eingerastet ist und der die Scheibe (60) auf deren dem Boden (52) des Stößels (50) abgewandten Seite radial nach innen übergreift.

2. Pumpe nach Anspruch 1, **dadurch gekennzeichnet, dass** der Pumpenkolben (20) mit seiner am Boden (52) des Stößels (50) anliegenden Stirnseite (21) in Richtung seiner Längsachse (23) über die Scheibe (60) hinausragt.

3. Pumpe nach Anspruch 1 oder 2, **dadurch gekennzeichnet, dass** der Pumpenkolben (20) mit der Scheibe (60) im Stößel (50) in begrenztem Maß senkrecht zu seiner Längsachse (23) beweglich ist.

4. Pumpe nach einem der Ansprüche 1 bis 3, **dadurch gekennzeichnet, dass** der Pumpenkolben (20) über seine gesamte Länge einen zumindest im wesentlichen konstanten Durchmesser aufweist.

5. Pumpe nach einem der Ansprüche 1 bis 4, **dadurch gekennzeichnet, dass** die Scheibe (60) auf den Pumpenkolben (20) aufgepresst ist.

6. Pumpe nach einem der Ansprüche 1 bis 5, **dadurch gekennzeichnet, dass** die Scheibe (60) in ihrem Bereich zwischen dem Pumpenkolben (20) und dem Mantel (54) des Stößels (50) wenigstens eine Öffnung (67) aufweist.

7. Pumpe nach einem der Ansprüche 1 bis 6, **dadurch gekennzeichnet, dass** der Mantel (54) des Stößels (50) im Bereich der Scheibe (60) einen kleineren Innendurchmesser und eine größere Wandstärke aufweist als in seinem auf dem zylindrischen Abschnitt (44) des Gehäuseteils (24) geführten Bereich.

## Claims

1. Pump, in particular high-pressure fuel pump, with at least one pump element (18) having a pump piston (20) which is driven at least indirectly in a lifting movement by a drive shaft (14), the pump piston (20) being guided in a cylinder bore (22) of a casing part (24) of the pump, the casing part (24) having a cylindrical portion (44) surrounding the cylinder bore (22), there being arranged between the pump piston (20) and the drive shaft (14) a bucket-shaped tappet (50) which has a bottom (52) facing the drive shaft (14) and a jacket (54) adjoining the said bottom, the jacket (54) of the tappet (50) being guided displaceably on the cylindrical portion (44) of the casing part (24), a spring (58) being provided, by which the tappet (50) is loaded towards the drive shaft (14), and the pump piston (20) bearing with its end face (21) which faces the drive shaft (14) against the bottom (52) of the tappet (50), there being fastened on the pump piston (20), in its end region facing the bottom (52) of the tappet (50), a disc (60) which has a larger outside diameter than the pump piston (20), and the pump piston (20) together with the disc (60) being secured in the tappet (50), in the direction of the longitudinal axis (23) of the pump piston (20), by means of a securing element (64) engaging on the disc (60), **characterized in that** the securing element (64) is a spring ring which is latched radially outwards into an annular groove (62) in the inner circumference of the jacket (54) of the tappet (50) and which engages radially inwards over the disc (60) on that side of the latter which faces away from the bottom (52) of the tappet (50) .

2. Pump according to Claim 1, **characterized in that** the pump piston (20) projects in the direction of its longitudinal axis (23), with its end face (21) bearing against the bottom (52) of the tappet (50), beyond the disc (60).

3. Pump according to Claim 1 or 2, **characterized in that** the pump piston (20) together with the disc (60) is movable to a limited extent perpendicularly to its longitudinal axis (23) in the tappet (50).

4. Pump according to one of Claims 1 to 3, **characterized in that** the pump piston (20) has an at least essentially constant diameter over its entire length.

5. Pump according to one of Claims 1 to 4, **characterized in that** the disc (60) is pressed onto the pump piston (20).

6. Pump according to one of Claims 1 to 5, **characterized in that** the disc (60) has, in its region between the pump piston (20) and the jacket (54) of the tappet (50), at least one orifice (67).

7. Pump according to one of Claims 1 to 6, **characterized in that** the jacket (54) of the tappet (50) has a smaller inside diameter and a greater wall thickness in the region of the disc (60) than in its region guided on the cylindrical portion (44) of the casing part (24).

## Revendications

1. Pompe, en particulier pompe à carburant haute pression, comprenant au moins un élément de pompe (18) qui présente un piston de pompe (20) qui est entraîné au moins de manière indirecte par un arbre d'entraînement (14) en un mouvement de levée, le piston de pompe (20) étant guidé dans un alésage de cylindre (22) d'une partie de boîtier (24) de la pompe, la partie de boîtier (24) présentant une portion cylindrique (44) entourant l'alésage de cylindre (22), entre le piston de pompe (20) et l'arbre d'entraînement (14) étant disposé un poussoir (50) en forme de coupelle (50), qui présente un fond (52) tourné vers l'arbre d'entraînement (14) et une enveloppe (54) se raccordant à ce fond, l'enveloppe (54) du poussoir (50) étant guidée de manière déplaçable sur la portion cylindrique (44) de la partie de boîtier (24), un ressort (58) étant prévu, lequel sollicite le poussoir (50) vers l'arbre d'entraînement (14), et le piston de pompe (20) s'appliquant avec son côté frontal (21) tourné vers l'arbre d'entraînement (14) contre le fond (52) du poussoir (50), un disque (60) étant fixé sur le piston de pompe (20) dans sa région d'extrémité tournée vers le fond (52) du poussoir (50), lequel disque présente un plus grand diamètre extérieur que le piston de pompe (20), et le piston de pompe (20) étant fixé dans la direction de l'axe longitudinal (23) du piston de pompe (20) avec le disque (60) dans le poussoir (50) au moyen d'un élément de fixation (64) venant en prise sur le disque (60), **caractérisée en ce que** l'élément de fixation (64) est une bague élastique, qui est encliquetée radialement vers l'extérieur dans une rainure annulaire (62) dans la périphérie interne de l'enveloppe (54) du poussoir (50) et qui vient en prise par le dessus radialement vers l'intérieur avec le disque (60) sur son côté opposé au fond (52) du poussoir (50).

2. Pompe selon la revendication 1, **caractérisée en ce que** le piston de pompe (20) fait saillie avec son côté frontal (21) s'appliquant contre le fond (52) du poussoir (50) dans la direction de son axe longitudinal (23) au-delà du disque (60).

3. Pompe selon la revendication 1 ou 2, **caractérisée en ce que** le piston de pompe (20) est déplaçable avec le disque (60) dans le poussoir (50) dans une mesure limitée perpendiculaire à son axe longitudinal (23).

4. Pompe selon l'une quelconque des revendications 1 à 3, **caractérisée en ce que** le piston de pompe (20) présente sur toute sa longueur un diamètre au moins essentiellement constant.

5. Pompe selon l'une quelconque des revendications 1 à 4, **caractérisée en ce que** le disque (60) est pressé sur le piston de pompe (20).

6. Pompe selon l'une quelconque des revendications 1 à 5, **caractérisée en ce que** le disque (60) présente, dans sa région entre le piston de pompe (20) et l'enveloppe (54) du poussoir (50), au moins une ouverture (67).

7. Pompe selon l'une quelconque des revendications 1 à 6, **caractérisée en ce que** l'enveloppe (54) du poussoir (50) présente, dans la région du disque (60), un plus petit diamètre intérieur et une plus grande épaisseur de paroi que dans sa région guidée sur la portion cylindrique (44) de la partie de boîtier (24).
